# EUROPÄISCHE PATENTSCHRIFT

(11) **EP 2 390 017 B1**
(45) Veröffentlichungstag und Bekanntmachung des Hinweises auf die Patenterteilung: **22.07.2015**
(21) Anmeldenummer: 10164147.0
(22) Anmeldetag: 27.05.2010
(51) Int. Cl.: B21D 5/14

(54) **Dreiwalzen-Rundbiegemaschine**
Roll-bending machine with three rollers
Machine de cintrage à trois rouleaux

(43) Veröffentlichungstag der Anmeldung: 30.11.2011
(73) Patentinhaber: Haeusler Holding AG, 4202 Duggingen (CH)
(72) Erfinder: Senn, David, 4107 Ettingen (CH)
(74) Vertreter: Braun, André jr.

(56) Entgegenhaltungen:
- DE-A1- 3 128 259
- JP-A- 8 150 418
- JP-A- 61 193 724
- US-A- 5 632 174

## Beschreibung

Die Erfindung betrifft eine Dreiwalzen-Rundbiegemaschine mit einer Oberwalze und zwei Unterwalzen, gemäss dem Oberbegriff des Anspruchs 1.

Rundbiegemaschinen dieser Art zum Rundwalzen von Blechen sind bekannt. Die Verstellung der Oberwalze zum Aufbringen der Umformkraft auf das zu biegende Blech erfolgt bei den herkömmlichen Maschinen mindestens auf der Antriebsseite durch Hydraulikzylinder, die zentrisch über oder unter der Oberwalze angeordnet sind. Diese Konstruktion hat mehrere Nachteile. Zum einen können Konen nicht um den Antriebsständer gebogen werden. Zum zweiten ergibt sich allein aufgrund dieses Konstruktionsdetails nicht nur eine grosse Bauhöhe bzw. -tiefe der Maschine, sondern auch ein hohes Gewicht.

Aus JP 08 150418 ist beispielsweise eine Dreiwalzen-Rundbiegemaschine bekannt, bei welcher die dem Verstellen der Oberwalze dienenden Hydraulikzylinder oberhalb des Ni-veaus der Oberwalze angeordnet sind. Dadurch ist der Raum oberhalb der Oberwalze nicht frei. Zudem hat diese Anlage eine grosse Bauhöhe und benötigt drei Hydraulikzylinder pro Lager.

Des Weiteren ist im Falle der Verwendung von ziehenden Zylindern ein sehr tiefes und aufwendiges Fundament oder bei der Verwendung von drückenden Zylindern eine sehr hohe Bauweise des Klapplagers notwendig.

Der Erfindung liegt die Aufgabe zugrunde, diese Nachteile der herkömmlichen Rundbiegemaschinen zu beheben.

Erfindungsgemäss wird dies durch eine Dreiwalzen-Rundbiegemaschine mit den Merkmalen des Anspruchs 1 erreicht.

Gemäss einer bevorzugten Ausführungsform der Erfindung sind jedem der beiden Lager in gleichem Abstand von der Walzenachse zwei in einer zur Walzenachse senkrechten Ebene liegende Hydraulikzylinder zugeordnet. Bei einer weiteren bevorzugten Ausführungsform sind auch die Lager der Unterwalzen mit Hydraulikzylindern zu deren horizontaler Verstellung versehen.

Im Folgenden wird anhand der beiliegenden Zeichnungen ein bevorzugtes Ausführungsbeispiel der Erfindung beschrieben. Es zeigen
- Fig. 1: eine schematische perspektivische Ansicht einer Ausführungsform einen Dreiwalzen-Rundbiegemaschine nach der Erfindung
- Fig. 2: eine Seitenansicht der in Fig. 1 gezeigten Maschine, teilweise im Schnitt
- Fig. 3: eine Frontansicht der in Fig. 1 gezeigten Maschine, teilweise im Schnitt

Die in den Figuren schematisch gezeigte Maschine ist eine Dreiwalzen-Rundbiegemaschine zum Rundbiegen eines Blechs mit einer Oberwalze 2 und zwei Unterwalzen 3. Die Oberwalze mit ihrem Antrieb 1 ist antriebsseitig in einem ersten Schlitten 4 und mit ihrem anderen Ende in einem mit dem ersten ähnlichen Schlitten 5 gelagert. Der jeweils einem Walzenende zugeordnete Schlitten ist in je einem mit dem Fundament verankerten Maschinenständer 6 in vertikaler Richtung beweglich geführt. Zu beiden Seiten jedes Schlittens sind senkrecht wirkende Hydraulikzylinder 7 angeordnet, die einerseits im Maschinenständer abgestützt sind und andererseits mit ihrem Kolben 8 den Schlitten vertikal bewegen. Durch Druckbeaufschlagung der Hydraulikzylinder 7 werden somit die Schlitten 4, 5 nach unten und mit ihnen die Oberwalze 2 gegen die Unterwalzen bzw. gegen das dazwischen durchlaufende Blech gepresst.

Die beiden Unterwalzen 3 sind ebenfalls in je zwei Lagerblöcken oder Schlitten 9 gelagert, die in den Maschinenständer horizontal geführt sind. Horizontal wirkende Hydraulikzylinder 10 sind so zu den Achsebenen der Unterwalzen angeordnet, dass ihre Kolben bei Druckbeaufschlagung die Lagerblöcke 9 und mit ihnen die Position der Unterwalzen verschieben und damit die Biegegeometrie variieren.

Im Vergleich zur herkömmlichen Bauweise, bei welcher der Antrieb der Unterwalzen von deren Stirnseite her erfolgt, ist beim vorliegenden Ausführungsbeispiel der Antrieb der Unterwalzen nach innen verlegt, um die beschriebene Lagerung und Bewegung der Oberwalze zu ermöglichen.

Bei dem vorliegenden Ausführungsbeispiel sind die vier Hydraulikzylinder 7 für das Verstellen der Oberwalze identisch. Dies hat den Vorteil, dass für einen ggf. nötigen Austausch nur ein einziges Modell vorgehalten werden muss.

Ein Vorteil der erfindungsgemässen Lösung besteht darin, dass eine vergleichsweise kompakte Bauweise möglich wird, die ausserdem eine Gewichtsreduktion von ca. 25% gegenüber der herkömmlichen Bauweise erbringt. Dies ermöglicht eine schwächere Auslegung des Fundaments für die Maschine. Auch die Bauhöhe der Maschine und damit der Raumbedarf ist geringer.

Ein weiterer wesentlicher Vorteil besteht darin, dass alle Hydraulikzylinder in gleicher Weise mit Druckbeaufschlagung arbeiten, d.h. dass ihre Kolbenfläche beaufschlagt ist. Durch die symmetrische Anordnung sind die Angriffspunkte für jede Walze symmetrisch zur Walzenmitte.

Durch den niedrigeren Aufbau auf der Antriebsseite können Konen um den Antriebsständer gebogen werden. Es treten keine Schubkräfte auf das Klapplager auf. Schliesslich gestaltet sich auch der Aus- und Einbau der Hydraulikzylinder sehr einfach, wodurch die Anlage wartungsfreundlich ist.

## Patentansprüche

1. Dreiwalzen-Rundbiegemaschine mit einer Oberwalze (2) und zwei Unterwalzen (3), die in einem Maschinengestell (6) drehbar gelagert sind, wobei die Oberwalze und/oder die Unterwalzen motorisch angetrieben und hydraulisch verstellbar sind, **dadurch gekennzeichnet, dass** die Oberwalze (2) zwei in gleichartigen Schlitten (4, 5) gelagerte Lagerenden aufweist und zum Verstellen der Schlitten dienende Hydraulikzylinder (7) zum Aufbringen einer Umformkraft auf ein zu biegendes Blech seitlich der Oberwalze paarweise angeordnet sind.

2. Dreiwalzen-Rundbiegemaschine nach Anspruch 1, **dadurch gekennzeichnet, dass** jedem der beiden Schlitten in gleichem Abstand von der Walzenachse zwei in einer zur Walzenachse senkrechten Ebene liegende Hydraulikzylinder (7) zugeordnet sind.

3. Dreiwalzen-Rundbiegemaschine nach Anspruch 1, **dadurch gekennzeichnet, dass** die zur Verstellung der Oberwalze dienenden Hydraulikzylinder identische Abmessungen und Beanspruchungsarten besitzen.

4. Dreiwalzen-Rundbiegemaschine nach Anspruch 1, **dadurch gekennzeichnet, dass** die Unterwalzen (3) mit einem innenliegenden Antrieb versehen sind.

## Claims

1. Three-roller bending machine having one top roller (2) and two bottom rollers (3) which are rotatably supported in a machine frame (6), the top roller and/or the bottom rollers being motor-driven and hydraulically movable, **characterized in that** the top roller (2) has two bearing ends supported in carriages (4, 5) of the same type, and hydraulic cylinders (7), used for moving the carriages, for applying a forming force to a metal sheet to be bent are situated in pairs to the side of the top roller.

2. Three-roller bending machine according to Claim 1, **characterized in that** two hydraulic cylinders (7) situated in a plane perpendicular to the roller axis are associated with each of the two carriages, at the same distance from the roller axis.

3. Three-roller bending machine according to Claim 1, **characterized in that** the hydraulic cylinders used for moving the top roller have identical dimensions and types of stresses.

4. Three-roller bending machine according to Claim 1, **characterized in that** the bottom rollers (3) are provided with an internal drive.

## Revendications

1. Cintreuse de tôles à trois rouleaux, comprenant un rouleau supérieur (2) et deux rouleaux inférieurs (3) montés en rotation dans un châssis de machine (6), dans laquelle le rouleau supérieur et/ou les rouleaux inférieurs sont entraînés par moteur et réglables de manière hydraulique, **caractérisée en ce que** le rouleau supérieur (2) présente deux extrémités de palier montées dans des berceaux (4, 5) de même type, et des vérins hydrauliques (7) servant à régler les berceaux et destinés à exercer une force de déformation sur une tôle à cintrer sont disposés par paires latéralement par rapport au rouleau supérieur.

2. Cintreuse de tôles à trois rouleaux selon la revendication 1, **caractérisée en ce que** chacun des deux berceaux se voit attribuer deux vérins hydrauliques (7) situés dans un plan perpendiculaire à l'axe de rouleau, à distance égale de l'axe de rouleau.

3. Cintreuse de tôles à trois rouleaux selon la revendication 1, **caractérisée en ce que** les vérins hydrauliques servant à régler le rouleau supérieur présentent des dimensions et méthodes de charge identiques.

4. Cintreuse de tôles à trois rouleaux selon la revendication 1, **caractérisée en ce que** les rouleaux inférieurs (3) sont munis d'un dispositif d'entraînement interne.
